# EUROPÄISCHE PATENTSCHRIFT

(11) **EP 2 162 045 B1**
(45) Veröffentlichungstag und Bekanntmachung des Hinweises auf die Patenterteilung: **12.04.2017**
(21) Anmeldenummer: 08760800.6
(22) Anmeldetag: 10.06.2008
(51) Int. Cl.: A47L 15/42, F04D 13/06, F04D 13/14, A47L 15/00

(54) **GESCHIRRSPÜLMASCHINE MIT EINER PUMPE MIT EINEM BÜRSTENLOSEN PERMANENTMAGNETMOTOR**
DISHWASHING MACHINE WITH A PUMP WITH A BRUSHLESS PERMANENT MAGNET MOTOR
LAVE-VAISSELLE COMPRENANT UNE POMPE DOTÉE D'UN MOTEUR À AIMANT PERMANENT SANS BALAI

(30) Priorität: 29.06.2007 DE 102007030065
(43) Veröffentlichungstag der Anmeldung: 17.03.2010
(73) Patentinhaber: BSH Hausgeräte GmbH, 81739 München (DE)
(72) Erfinder: ROSENBAUER, Michael, 86756 Reimlingen (DE); ROSSTEUSCHER, Hans-Dieter, 89537 Giengen (DE); STICKEL, Martin, 89537 Giengen/Brenz (DE)
(74) Vertreter: Thoma, Lorenz
(86) Internationale Anmeldenummer: PCT/EP2008/057241
(87) Internationale Veröffentlichungsnummer: WO 2009/003801

(56) Entgegenhaltungen:
- EP-A- 0 268 835
- DE-A1- 10 339 130
- DE-A1- 19 533 076
- DE-A1-102004 003 536
- JP-A- 2001 276 479

## Beschreibung

Die Erfindung betrifft eine Geschirrspülmaschine mit zumindest einer Fördereinrichtung zum Fördern von Spülflotte, wobei die Fördereinrichtung zumindest eine Pumpe mit einem bürstenlosen Permanentmagnetmotor aufweist.

Pumpen von Fördereinrichtungen von Geschirrspülmaschinen sind üblicherweise als Spaltpolmotoren oder Synchronmotoren ausgeführt. Spaltpolmotoren weisen den Vorteil einer hohen Förderleistung und einer definierten Laufrichtung auf. Es ist deshalb möglich, den Auslass an einem Pumpengehäuse tangential anzuordnen. Problematisch bei der Verwendung von Spaltpolmotoren ist die Tatsache, dass diese meistens sog. Trockenläufer sind, wodurch aufwendige Dichtungsmaßnahmen notwendig sind. Kann die Dichtigkeit nicht aufrechterhalten werden, so kann es zu einem Ausfall der Pumpe kommen.

Synchronmotoren hingegen sind meistens sog. Nassläufer, wodurch eine Pumpe konstruktiv einfacher aufgebaut werden kann, da keine so aufwendigen Dichtungsmaßnahmen notwendig sind. Prinzipbedingt kann die Laufrichtung eines Flügelrades der Pumpe nicht festgelegt werden. Dies weist einerseits den Vorteil auf, dass bei einer Blockade, z.B. beim Abpumpen von Speisemittelresten, durch einen Wechsel der Drehrichtung des Flügelrades eine Chance besteht, dass die Blockade lösbar ist. Andererseits bedingt die zufällig sich einstellende Laufrichtung des Flügelrades eine zentrale Anordnung des Auslasses am Pumpengehäuse. Aufgrund der strömungsdynamisch ungünstigen Anordnung kann mit Synchronmotoren eine im Vergleich zu Spaltpolmotoren geringe Förderleistung bereitgestellt werden.

Aus dem Stand der Technik sind auch bürstenlose Permanentmagnetmotoren (Brushless DC, Brushless AC, permanenterregte Synchronmotoren) bekannt, die für den Einsatz in Wasch- und Geschirrspülmaschinen vorgeschlagen wurden. Der Rotor eines bürstenlosen Permanentmagnetmotors besteht aus einem oder mehreren Permanentmagneten, der Stator besteht aus mehreren Elektromagneten. Die Elektromagneten im Stator werden über eine Ansteuerelektronik kommutiert, z.B. mit einer Block- oder Sinuskommutierung. Bürstenlose Permanentmagnetmotoren weisen deshalb den Vorteil auf, dass die Drehrichtung des Stators, mit dem das Flügelrad der Pumpe drehfest verbunden ist, durch die Ansteuerelektronik einstellbar ist. Weiterhin kann die Förderleistung einer Pumpe mit einem bürstenlosen Permanentmagnetmotor durch die Einstellung der Drehzahl des Stators geregelt werden.

Die Verwendung von bürstenlosen Permanentmagnetmotoren in Haushaltsgeräten ist aus dem Stand der Technik prinzipiell bekannt.

Aus der DE 195 33 076 A1 ist eine Schaltung zur Ansteuerung eines bürstenlosen Synchronmotors für eine Pumpe in einer Waschmaschine bekannt.

Die DE 198 46 831 A1 offenbart ein Verfahren zur Ermittlung der Rotorstellung von Synchronmotoren.

JP 2004278539 A schlägt die Verwendung einer Pumpe mit einem bürstenlosen Motor in einer Geschirrspülmaschine vor. Die dort gezeigte Geschirrspülmaschine bedient sich dabei zum Umwälzen der Spülflotte in einem geschlossenen Wasserkreislauf und zum Abpumpen der Spülflotte aus der Geschirrspülmaschine einer einzigen Pumpe.

Die EP 1 502 535 A2 beschreibt eine Umwälzpumpe mit einem bürstenlosen Motor, mit welcher der Fluidfluss in einer Geschirrspülmaschine kontrollierbar ist. Insbesondere ist es möglich, wahlweise den Oberkorb, den Unterkorb oder beide Geschirrkörbe mit Spülflotte zu beaufschlagen.

Ferner offenbart die JP 2001276479 A eine Pumpe mit einem bürstenlosen Motor, welche einen axial angeordneten Einlass und einen tangential am Pumpengehäuse angeordneten Auslass aufweist.

Die DE 103 39 130 A1 offenbart eine Haushaltsmaschine wie eine Waschmaschine oder Geschirrspülmaschine mit einem Flüssigkeitskreislauf, bei der die Ansteuerung der Antriebsmotoren für die Flüssigkeitspumpen dadurch kostengünstig verbessert wird, dass wenigstens eine der beiden Pumpen an eine Kontrolleinheit für die Motorsteuerung und/oder Regelung zuschaltbar ist.

Desweiteren offenbart die DE 10 2004 003 536 A1 ein elektrisches Haushaltsgerät mit einer im Betrieb des Geräts wenigstens zum Teil mit Flüssigkeit gefüllten Kammer, einer von einem Motor angetriebenen Pumpe zum Ansaugen von Flüssigkeit aus der Kammer und mit einer Überwachungseinrichtung zum Erfassen von Drehzahl und Leistung des Motors, zum Vergleichen erfasster Werte von Drehzahl und Leistung mit einer vorgegebenen Charakteristik und zum Signalisieren eines Ausnahmezustandes, wenn der Vergleich ergibt, dass die erfassten Werte signifikant von der Charakteristik abweichen.

Die EP 0 268 835 A2 zeigt eine Pumpeneinheit mit einer Welle, auf der getrennte Läufräder der Entleerungspumpe und der Umwälzpumpe angebracht und die mit entgegengesetzten Laufrichtungen arbeiten.

Es ist Aufgabe der vorliegenden Erfindung, eine Geschirrspülmaschine anzugeben, die verbesserte Betriebseigenschaften aufweist und gleichzeitig wirtschaftlich herzustellen ist.

Diese Aufgabe wird durch eine Geschirrspülmaschine mit den Merkmalen des Patentanspruches 1 gelöst. Vorteilhafte Ausgestaltungen ergeben sich aus den abhängigen Patenansprüchen.

Bei einer erfindungsgemäßen Geschirrspülmaschine mit zumindest einer Fördereinrichtung zum Fördern von Spülflotte, wobei die Fördereinrichtung zumindest eine Pumpe mit einem bürstenlosen Permanentmagnetmotor aufweist, umfasst die Fördereinrichtung eine erste Pumpe und eine zweite Pumpe mit jeweils einem bürstenlosen Permanentmagnetmotor, insbesondere einem bürstenlosen Gleichstrommotor. Ferner ist eine gemeinsame Ansteuerelektronik für die erste und die zweite Pumpe der Fördereinrichtung vorgesehen.

Der Einsatz von Pumpen mit einem bürstenlosen Permanentmagnetmotor, insbesondere einem bürstenlosen Gleichstrommotor, erlaubt wesentliche hydraulische Verbesserungen in einem Wasserkreislauf der Geschirrspülmaschine. Dies wird im Wesentlichen durch eine optimierbare Gestalt eines Pumpengehäuses der Pumpe realisiert. Aufgrund dessen erreichen Pumpen mit bürstenlosem Permanentmagnetmotor eine höhere Förderleistung, welche zusätzlich durch die Drehzahl frei einstellbar ist. Da Pumpen mit einem bürstenlosen Permanentmagnetmotor sog. Nassläufer sind, entfallen aufwendige Dichtungsmaßnahmen der Pumpe. Üblicherweise wird Motoren mit bürstenlosen Permanentmagnetmotoren jeweils eine eigene Ansteuerelektronik zugeordnet. Durch das erfindungsgemäße Vorgehen, der ersten und der zweiten Pumpe eine gemeinsame Ansteuerelektronik zuzuordnen, lassen sich die höheren Kosten jedoch zum Teil kompensieren.

Gemäß einer Ausgestaltung ist die Ansteuerelektronik dazu ausgebildet, die erste und die zweite Pumpe der Fördereinrichtung alternierend zu betreiben. Es ist deshalb ausreichend, die für die Ansteuerung des bürstenlosen Permanentmagnetmotors notwendigen Komponenten, z.B. eine Brückenschaltung aus MOS-FETs-Transistoren IGBT (Insulated Gate Bipolar Transistor) oder anderen Schaltelementen, lediglich ein einziges Mal vorzusehen und alternativ die erste oder die zweite Pumpe anzusteuern. Ein gleichzeitiger Betrieb der ersten und der zweiten Pumpe ist nicht vorgesehen.

Der Begriff des alternierenden Betreibens der ersten und der zweiten Pumpe der Fördereinrichtung ist im Rahmen der vorliegenden Erfindung so zu verstehen, dass zwischen dem Betrieb der einen und dann der anderen Pumpe ein beliebig langer Zeitraum existieren kann, in welchem keine der beiden Pumpen betrieben wird. Andererseits soll jedoch auch die Möglichkeit umfasst werden, dass unmittelbar nach dem Ende des Betriebs einer Pumpe die andere Pumpe betrieben werden kann.

Während die erste Pumpe eine Laugenpumpe ist, mit welcher die Spülflotte aus dem Spülbehälter förderbar ist, ist die zweite Pumpe eine Umwälzpumpe der Geschirrspülmaschine, mit welcher die Spülflotte in einen geschlossenen Wasserkreislauf der Geschirrspülmaschine förderbar ist. Erfindungsgemäß umfasst die Ansteuerelektronik eine Umrichterelektronik zum Ansteuern und Speisen der Fördereinrichtung.

Erfindungsgemäß ist die Ansteuerelektronik dazu ausgebildet, die Lage des Rotors des bürstenlosen Permanentmagnetmotors zu erfassen und bei Detektion einer von einer Soll-Drehzahl oder von einem Soll-Drehzahlbereich abweichenden Ist-Drehzahl die Drehrichtung des Rotors zu verändern. Die Erfassung der Lage des Rotors des bürstenlosen Permanentmagnetmotors ist hierbei konstruktionsbedingt ohne zusätzliche Sensorvorrichtung möglich. Die Lage des Rotors kann z.B. über eine rückwirkende Induktionsspannung bzw. über den resultierenden Strom gemessen werden. Die Ermittlung der Rotorstellung ist dem Fachmann prinzipiell bekannt, so dass an dieser Stelle auf eine detaillierte Beschreibung verzichtet wird. Anhand dieser Informationen ist die Ansteuerelektronik in der Lage eine Abweichung der Drehzahl von der Soll-Drehzahl oder dem Soll-Drehzahlbereich zu erkennen. Liegt eine derartige Abweichung vor, so lässt dies auf eine Blockade schließen, die z.B. in der Laugenpumpe durch abzupumpende Speisemittelreste oder Ähnliches hervorgerufen sein kann. Durch eine Änderung der Drehrichtung, z.B. ein alternierendes Ändern der Drehrichtung, welche durch die Ansteuerelektronik gezielt gesteuert werden kann, ist es möglich, eine derartige Blockade der Pumpe zu lösen.

Gemäß einer weiteren Ausführungsform ist die Ansteuerelektronik dazu ausgebildet, ein Ausschalten der ersten und/oder der zweiten Pumpe vorzunehmen, wenn eine vorgegebene Zeit seit Anlauf der ersten und/oder der zweiten Pumpe verstrichen ist. Mit anderen Worten bedeutet dies, dass die erste und/oder die zweite Pumpe mit einer Zeitsteuerung betrieben werden können, wobei ein gezieltes Ein- und Ausschalten zu definierten Zeitpunkten ermöglicht ist. Dies ist im Gegensatz dazu bei Pumpen mit einem Synchronmotor nicht möglich, da dort aufgrund der sich zufällig einstellenden Drehrichtung des Rotors eine unbestimmte Zeit bis zum Anlaufen der Pumpe vergehen kann. Aufgrund dessen werden Geschirrspülmaschinen mit Synchronmotoren über die Zeitdauer des eigentlichen Pumpvorganges hinaus eine zusätzliche Zeit, z.B. 30 Sekunden, betrieben. Durch die Einsparung dieser zusätzlichen Betriebsdauer der Pumpe lässt sich eine Energieeinsparung und Geräuschreduzierung realisieren.

In einer anderen Ausführungsform ist die Ansteuerelektronik dazu ausgebildet, ein Ausschalten der ersten und/oder der zweiten Pumpe vorzunehmen, wenn ein vorgegebenes Drehzahlkriterium erfüllt ist. Das Drehzahlkriterium kann hierbei ein Überschreiten einer vorgegebenen Drehzahl sein. Alternativ kann das Drehzahlkriterium die Detektion einer Drehzahlerhöhung um eine vorgegebene Drehzahldifferenz sein. Dieser Vorgehensweise liegt die Erkenntnis zugrunde, dass die Drehzahl ansteigt, sobald durch die Pumpe Luft gefördert wird, d.h. der eigentliche Fördervorgang der Spülflotte beendet ist.

Gemäß einer weiteren bevorzugten Ausgestaltung weisen die erste und/oder die zweite Pumpe eine zentral und axial zur Welle eines Flügelrads angeordneten Einlass und einen tangential an einem Gehäuse der ersten und/oder zweiten Pumpe angeordneten Auslass auf. Insbesondere durch den tangential an dem Gehäuse angeordneten Auslass wird eine wesentliche Verbesserung der hydraulischen Verhältnisse erzielt. Hierdurch kann eine Pumpe mit einem bürstenlosen Permanentmagnetmotor im Vergleich zu einer herkömmlichen Pumpe (sei es eine Pumpe mit einem Spaltmotor oder mit einem Synchronmotor) eine höhere Förderleistung erzielen.

Aufgrund der Möglichkeit, eine Pumpe mit einem bürstenlosen Permanentmagnetmotor mit einer definierten Drehzahl betreiben zu können, besteht zudem die Möglichkeit, das mit dem Rotor drehfest verbundene Flügelrad strömungsgünstiger ausgestalten zu können. Hierdurch ist eine weitere Erhöhung der Förderleistung möglich.

Diese Maßnahmen erlauben es, einen höheren Druck am Auslass der Pumpe zu generieren. Dadurch kann einerseits in dem geschlossenen Wasserkreislauf durch die Umwälzpumpe geförderte Spülflotte mit einem höheren Druck auf das Spülgut gespritzt werden, wodurch sich die Reinigungswirkung erhöht. Andererseits kann bei einer entsprechend ausgestalteten Laugenpumpe eine, im Vergleich zu Pumpen mit Spaltpol- oder Synchronmotoren, größere Förderhöhe erzielt werden. Dies bedeutet, der Haushaltsanschluss kann gegenüber dem derzeitigen Stand der Technik weiter nach oben verlegt werden. Andererseits kann jedoch auch die Dimensionierung der Pumpe an die derzeit zu erreichenden Förderhöhen angepasst werden, wodurch die Fertigungskosten der erfindungsgemäßen Geschirrspülmaschine gesenkt werden können.

Die Erfindung wird nachfolgend anhand der Figuren weitererläutert. Es zeigen:
- Fig. 1: eine schematische Darstellung einer erfindungsgemäßen Geschirrspülmaschine, und
- Fig. 2: eine schematische Darstellung einer in der erfindungsgemäßen Geschirrspülmaschine einsetzbaren Pumpe mit einem bürstenlosen Permanentmagnetmotor in einem Querschnitt.

In Fig.1 1 ist in einer Querschnittsdarstellung eine erfindungsgemäße Geschirrspülmaschine 1 in einer schematischen Form dargestellt. Diese weist in bekannter Weise einen Spülbehälter 2 auf. In dem Spülbehälter 2 sind in ebenfalls bekannter Weise zwei Sprüharme 3, 4 angeordnet, die in bekannter Weise nicht dargestellten Geschirrkörben zugeordnet sind. Die auf das ebenfalls nicht dargestellte Spülgut auftreffende Spülflotte wird von einer Spülwanne 16 einem Pumpentopf 17 zugeführt. Der Pumpentopf 17 ist ausgangsseitig über eine Leitung 12 bzw. 13 mit einer Laugenpumpe 5 bzw. mit einer Umwälzpumpe 6 verbunden. Der Auslass der Umwälzpumpe 6 ist in bekannter Weise über eine Leitung 8 bzw. 9 mit dem Sprüharm 3 bzw. 4 verbunden. Ein Auslass der Laugenpumpe 5 ist mit einem Auslass 20 der Geschirrspülmaschine verbunden, so dass die von der Laugenpumpe 5 geförderte, mit Verunreinigungen versehene Spülflüssigkeit über eine Leitung 18 zu einem in einer Wand 21 gelegenen Hausanschluss 19 gefördert werden kann, wobei eine vorgegebene Höhendifferenz zwischen Auslass 20 und Hausanschluss 19 zu überwinden ist.

Der Betrieb und die Ansteuerung der Laugenpumpe 5 und der Umwälzpumpe 6 erfolgt nach Maßgabe einer gemeinsamen Ansteuerelektronik 7. Diese ist über eine Steuerleitung 14 mit der Laugenpumpe 5 und über eine Steuerleitung 15 mit der Umwälzpumpe 6 gekoppelt. Die Ansteuerelektronik umfasst u.a. eine Umrichterelektronik, z.B. eine Brückenschaltung, zum Ansteuern und Speisen der Laugenpumpe 5 oder der Umwälzpumpe 6. Die Umrichterelektronik ist dabei lediglich einmal in der Ansteuerelektronik 7 vorgesehen. Dies ist ausreichend, da die Laugenpumpe 5 oder die Umwälzpumpe 6 niemals gleichzeitig, sondern alternierend nach Maßgabe der Programmsteuereinheit betrieben werden.

In Fig. 2 ist in einer schematischen Darstellung ein beispielhafter Aufbau einer Pumpe 30 mit einem (nicht dargestellten) bürstenlosen Permanentmagnetmotor dargestellt. Die Pumpe 30 kann dabei die Laugenpumpe 5 und/oder die Umwälzpumpe 6 darstellen. Als Permanentmagnetmotoren kommen prinzipiell alle bekannten Typen in Betracht, wie z.B. bürstenlose Gleichstrommotoren (BLDC), bürstenlose Wechselstrommotoren (BLAC) oder permanenterregte Synchronmotoren (PMSM). Bevorzugt kommen bürstenlose Gleichstrommotoren zum Einsatz. Ein Pumpengehäuse 35 ist mit einem axial zu einer Welle eines Flügelrades 33 angeordneten Einlass 31 und einem tangential angeordneten Auslass 32 versehen. Mit A ist die Drehrichtung des Flügelrades 33 gekennzeichnet. Mit B ist die beim Betrieb der Pumpe 30 in Drehrichtung A erzielte Strömungsrichtung gekennzeichnet. Neben der Tatsache, dass die Drehzahl des Flügelrades 33 prinzipbedingt durch die Ansteuerelektronik frei einstellbar ist, weist eine derartige Anordnung am Auslass nur geringe zu überwindende hydraulische Widerstände auf, so dass die Pumpe 30 im Vergleich zu herkömmlichen Pumpen eine hohe Förderleistung aufweist. Diese kann weiter durch die Form der beispielhaft vier Flügel 34 des Flügelrades 33 verbessert werden. Die optimale Anzahl und Gestalt der Flügel 34 kann mit bekannten Mitteln durch Simulationen ermittelt werden.

Die Verwendung einer Umwälzpumpe mit einem bürstenlosen Permanentmagnetmotor ermöglicht deshalb einen höheren, maximal zu erreichenden Druck an den Düsen der Sprüharme, wodurch im Vergleich zu herkömmlichen Geschirrspülmaschinen die Reinigungswirkung verbessert ist. Ist ein zu hoher Druck unerwünscht, z.B. bei empfindlichem Geschirr, so kann dieser durch einfache Drehzahlregelung (Reduktion der Pumpendrehzahl) reduziert werden.

Die Verwendung einer Laugenpumpe mit einem bürstenlosen Permanentmagnetmotor ermöglicht aufgrund der höheren Förderleistung im Vergleich zu herkömmlichen Pumpen die Überwindung einer größeren Höhendifferenz zwischen dem Auslass 20 der Geschirrspülmaschine und dem Hausanschluss 19 in der Wand 21, wodurch der Hausanschluss 19 in der Wand 21 an anderer Stelle platziert werden könnte. Bleibt andererseits die Höhendifferenz zwischen dem Auslass 20 der Geschirrspülmaschine und dem Hausanschluss 19 derart bemessen, wie er für herkömmliche Geschirrspülmaschinen nach dem Stand der Technik ausgelegt ist, so kann die Dimensionierung der Laugenpumpe 5 an diese Höhendifferenz angepasst werden. Hierdurch ergibt sich eine baulich verkleinerte Laugenpumpe. Neben verringerten Herstellungskosten steht damit weiterer Bauraum für andere Komponenten in der Geschirrspülmaschine zur Verfügung.

Lassen die baulichen Gegebenheiten das Vorsehen eines tangential am Pumpengehäuse angeordneten Auslasses nicht zu, so ist es auch möglich, den Auslass an anderer Stelle, z.B. zentral angeordnet, vorzusehen.

Die vorliegende Erfindung schafft damit eine Geschirrspülmaschine, die neben verbesserten Betriebseigenschaften wirtschaftlicher herstellbar ist.

### Bezugszeichenliste

- 1: Geschirrspülmaschine
- 2: Spülbehälter
- 3: Sprüharm
- 4: Sprüharm
- 5: Pumpe
- 6: Pumpe
- 7: Ansteuerelektronik
- 8: Leitung
- 9: Leitung
- 12: Leitung
- 13: Leitung
- 14: Steuerleitung
- 15: Steuerleitung
- 16: Spülwanne
- 17: Pumpentopf
- 18: Leitung
- 19: Hausanschluss
- 20: Auslass
- 21: Wand
- 30: Pumpe
- 31: Pumpeneinlass
- 32: Pumpenauslass
- 33: Flügelrad
- 34: Flügel
- 35: Pumpengehäuse

## Patentansprüche

1. Geschirrspülmaschine mit zumindest einer Fördereinrichtung zum Fördern von Spülflotte, wobei die Fördereinrichtung zumindest eine Pumpe mit einem bürstenlosen Permanentmagnetmotor aufweist, wobei die Fördereinrichtung wenigstens eine erste Pumpe (5; 30) und eine zweite Pumpe (6; 30) mit jeweils einem bürstenlosen Permanentmagnetmotor, insbesondere einem bürstenlosen Gleichstrommotor (Brushless DC, BLDC), aufweist und eine gemeinsame Ansteuerelektronik (7) für die erste und die zweite Pumpe der Fördereinrichtung vorgesehen ist, und wobei die Ansteuerelektronik (7) eine Umrichterelektronik zum Ansteuern und Speisen der Fördereinrichtung umfasst, **dadurch gekennzeichnet, dass** die Ansteuerelektronik (7) dazu ausgebildet ist, die Lage des Rotors des bürstenlosen Permanentmagnetmotors zu erfassen und bei Detektion einer von einer Soll-Drehzahl oder von einem Soll-Drehzahlbereich abweichenden Ist-Drehzahl die Drehrichtung des Rotors zu verändern.

2. Geschirrspülmaschine nach Anspruch 1, **dadurch gekennzeichnet, dass** die Ansteuerelektronik (7) dazu ausgebildet ist, die erste und die zweite Pumpe (5, 6; 30) der Fördereinrichtung alternierend zu betreiben.

3. Geschirrspülmaschine nach Anspruch 1 oder 2, **dadurch gekennzeichnet, dass** die erste Pumpe (5; 30) eine Laugenpumpe ist, mit welcher die Spülflotte aus dem Spülbehälter (2) förderbar ist.

4. Geschirrspülmaschine nach einem der vorherigen Ansprüche, **dadurch gekennzeichnet, dass** die zweite Pumpe (6; 30) eine Umwälzpumpe ist, mit welcher die Spülflotte in einem geschlossenen Wasserkreislauf der Geschirrspülmaschine (1) förderbar ist.

5. Geschirrspülmaschine nach einem der vorherigen Ansprüche, **dadurch gekennzeichnet, dass** die Ansteuerelektronik (7) dazu ausgebildet ist, ein Ausschalten der ersten und/oder der zweiten Pumpe (5, 6; 30) vorzunehmen, wenn eine vorgegebene Zeit seit Anlauf der ersten und/oder der zweiten Pumpe (5, 6; 30) verstrichen ist.

6. Geschirrspülmaschine nach einem der vorherigen Ansprüche, **dadurch gekennzeichnet, dass** die Ansteuerelektronik (7) dazu ausgebildet ist, ein Ausschalten der ersten und/oder der zweiten Pumpe (5, 6; 30) vorzunehmen, wenn ein vorgegebenes Drehzahlkriterium erfüllt ist.

7. Geschirrspülmaschine nach Anspruch 6, **dadurch gekennzeichnet, dass** das Drehzahlkriterium ein Überschreiten einer vorgegebenen Drehzahl ist.

8. Geschirrspülmaschine nach Anspruch 6, **dadurch gekennzeichnet, dass** das Drehzahlkriterium die Detektion einer Drehzahlerhöhung um eine vorgegebene Drehzahldifferenz ist.

9. Geschirrspülmaschine nach einem der vorherigen Ansprüche, **dadurch gekennzeichnet, dass** die erste und/oder die zweite Pumpe (5, 6; 30) eine zentral und axial zur Welle eines Flügelrads angeordneten Einlass (31) und einen tangential an einem Gehäuse der ersten und/oder zweiten Pumpe (5, 6; 30) angeordneten Auslass (32) aufweisen.

## Claims

1. Dishwashing machine having at least one pumping device for pumping dishwashing solution, wherein the pumping device has at least one pump with a brushless permanent magnet motor, wherein the pumping device has at least a first pump (5; 30) and a second pump (6; 30), each having a brushless permanent magnet motor, in particular a brushless direct current motor (brushless DC, BLDC), and a shared electronic controller (7) is provided for the first and second pump of the pumping device and wherein the electronic controller (7) comprises an electronic frequency converter for driving and supplying power to the pumping device, **characterised in that** the electronic controller (7) is designed to detect the position of the rotor of the brushless permanent magnet motor, and to change the direction of rotation of the rotor on detecting an actual speed that differs from a target speed or from a target speed range.

2. Dishwashing machine according to claim 1, **characterised in that** the electronic controller (7) is designed to operate the first pump and the second pump (5, 6; 30) of the pumping device in an alternating manner.

3. Dishwashing machine according to claim 1 or 2, **characterised in that** the first pump (5; 30) is a drain pump, which can be used to pump the dishwashing solution out of the dishwashing tub (2).

4. Dishwashing machine according to any of the preceding claims, **characterised in that** the second pump (6; 30) is a circulating pump, which can be used to pump the dishwashing solution in a closed water circuit of the dishwashing machine (1).

5. Dishwashing machine according to any of the preceding claims, **characterised in that** the electronic controller (7) is designed to switch off the first pump and/or the second pump (5, 6; 30) when a defined time has passed since the first pump and/or the second pump (5, 6; 30) starts running.

6. Dishwashing machine according to any of the preceding claims, **characterised in that** the electronic controller (7) is designed to switch off the first pump and/or the second pump (5, 6; 30) when a defined speed criterion is met.

7. Dishwashing machine according to claim 6, **characterised in that** the speed criterion is a defined speed being exceeded.

8. Dishwashing machine according to claim 6, **characterised in that** the speed criterion is the detection of an increase in speed by a defined speed difference.

9. Dishwashing machine according to any of the preceding claims, **characterised in that** the first pump and/or the second pump (5, 6; 30) have an inlet (31) arranged centrally and axially to the shaft of an impeller, and an outlet (32) arranged tangentially on a housing of the first pump and/or second pump (5, 6; 30).

## Revendications

1. Lave-vaisselle comprenant au moins un dispositif de transport destiné à transporter une flotte de lavage, le dispositif de transport présentant au moins une pompe munie d'un moteur à aimant permanent sans balai, le dispositif de transport présentant au moins une première pompe (5 ; 30) et une deuxième pompe (6 ; 30) comprenant respectivement un moteur à aimant permanent sans balai, notamment un moteur à courant continu sans balai (Brushless DC, BLDC), et un dispositif électronique commun de commande (7) étant ménagé pour la première et la deuxième pompes du dispositif de transport, et le dispositif électronique de commande (7) comprenant un dispositif électronique de convertisseur destiné à commander et alimenter le dispositif de transport, **caractérisé en ce que** le dispositif électronique de commande (7) est réalisé pour détecter la position du rotor du moteur à aimant permanent sans balais et, lors de la détection d'une vitesse de rotation réelle divergeant d'une vitesse de rotation théorique ou d'une plage de vitesse de rotation théorique, pour modifier le sens de rotation du rotor.

2. Lave-vaisselle selon la revendication 1, **caractérisé en ce que** le dispositif électronique de commande (7) est réalisé pour faire fonctionner en alternance la première et la deuxième pompes (5, 6 ; 30) du dispositif de transport.

3. Lave-vaisselle selon la revendication 1 ou 2, **caractérisé en ce que** la première pompe (5 ; 30) est une pompe à liquide de lavage, à l'aide de laquelle la flotte de lavage peut être transportée hors de la cuve de lavage (2).

4. Lave-vaisselle selon l'une quelconque des revendications précédentes, **caractérisé en ce que** la deuxième pompe (6 ; 30) est une pompe de circulation, à l'aide de laquelle la flotte de lavage peut être transportée dans un circuit d'eau fermé du lave-vaisselle (1).

5. Lave-vaisselle selon l'une quelconque des revendications précédentes, **caractérisé en ce que** le dispositif électronique de commande (7) est réalisé pour procéder à une mise hors service de la première et/ou de la deuxième pompes (5, 6 ; 30) lorsqu'un temps prédéfini s'est écoulé depuis le démarrage de la première et/ou de la deuxième pompes (5, 6 ; 30).

6. Lave-vaisselle selon l'une quelconque des revendications précédentes, **caractérisé en ce que** le dispositif électronique de commande (7) est réalisé pour procéder à une mise hors service de la première et/ou de la deuxième pompes (5, 6 ; 30) lorsqu'un critère de vitesse de rotation prédéfini est rempli.

7. Lave-vaisselle selon la revendication 6, **caractérisé en ce que** le critère de vitesse de rotation est un dépassement d'une vitesse de rotation prédéfinie.

8. Lave-vaisselle selon la revendication 6, **caractérisé en ce que** le critère de vitesse de rotation est une détection d'une augmentation de vitesse de rotation d'une différence de vitesse de rotation prédéfinie.

9. Lave-vaisselle selon l'une quelconque des revendications précédentes, **caractérisé en ce que** la première et/ou la deuxième pompes (5, 6 ; 30) présentent une entrée (31) disposée centralement et axialement par rapport à l'arbre d'une roue-hélice et une sortie (32) disposée tangentiellement et sur un carter de la première et/ou de la deuxième pompes (5, 6 ; 30).
